# EUROPÄISCHE PATENTSCHRIFT

(11) **EP 3 835 663 B1**
(45) Veröffentlichungstag und Bekanntmachung des Hinweises auf die Patenterteilung: **30.07.2025**
(21) Anmeldenummer: 20193616.8
(22) Anmeldetag: 31.08.2020
(51) Int. Cl.: F24C 15/20

(54) **KOMBINATIONSGERÄT UMFASSEND EIN KOCHFELD UND EINE DUNSTABZUGSVORRICHTUNG**
COMBINATION DEVICE COMPRISING A COOKING HOB AND FUME EXTRACTION DEVICE
APPAREIL COMBINÉ COMPRENANT UNE PLAQUE DE CUISSON ET DISPOSITIF D'ASPIRATION DE FUMÉES

(30) Priorität: 05.09.2019 EP 19382767
(43) Veröffentlichungstag der Anmeldung: 16.06.2021
(73) Patentinhaber: BSH Hausgeräte GmbH, 81739 München (DE)
(72) Erfinder: Abadia Durango, Jose Antonio, 50007 Zaragoza (ES); Azuara Gazo, Jesus Enrique, 50021 Zaragoza (ES); Camañes Vera, Victor, 50003 Zaragoza (ES); Elduque Viñuales, Ana, 22004 Huesca (ES); Fanlo Egea, Laura, 50006 Zaragoza (ES); Galve Villa, Jose Eduardo, 50009 Zaragoza (ES); Lacasta Beltran, Carlos, 50014 Zaragoza (ES); Marin Berrade, Ricardo, 50018 Zaragoza (ES); Torrubia Marco, Demetrio, 50003 Zaragoza (ES)

(56) Entgegenhaltungen:
- WO-A1-2019/081264
- CN-U- 201 652 550
- CN-Y- 201 373 479
- DE-A1- 102008 033 792
- DE-B4- 102008 033 792
- US-A- 4 945 891

## Beschreibung

Die vorliegende Erfindung betrifft ein Kombinationsgerät, das ein Kochfeld und eine Dunstabzugshaube umfasst.

In der DE 10 2008 033 792 A1 wird ein Umluftmodul zur Verwendung mit einer Dunstabzugsvorrichtung beschrieben. Das Umluftmodul weist ein Gehäuse mit zumindest einem Lufteinlass, zumindest eine Luftaustrittsöffnung und zumindest einen Geruchsfilter auf. Das Umluftmodul ist dadurch gekennzeichnet, dass das Gehäuse zumindest eine Luftaustrittsöffnung und zusätzlich zumindest eine Einführöffnung zum Einführen mindestens eines der Geruchsfilter aufweist und jeder Luftaustrittsöffnung zumindest ein Geruchsfilter zugeordnet ist.

CN 201 373 479 Y offenbart ein Kombinationssystem, das eine Dunstabzugshaube und ein Kochfeld umfasst. Das Kochfeld ist auf einem Kochschrank montiert.

CN 201 652550 U beschreibt eine Downdraft-Haube.

US 4 945 891 A offenbart einen verbesserten Antriebsmechanismus für ein motorbetriebenes, nach unten versenkbares Entlüftungssystem mit einem Entlüftungseinlasselement, das für eine vertikale Bewegung zwischen einer abgesenkten Position und einer angehobenen Position verschiebbar montiert ist.

WO2019081264A1 offenbart sämtliche Merkmale des Oberbegriffs des Anspruchs 1. Es offenbart ein Kombinationsgerät umfassend ein Kochfeld und eine Dunstabzugsvorrichtung, wobei das Kombinationsgerät ein Gerätegehäuse umfasst.

In Küchen werden vermehrt Kombinationsgeräte verwendet, die ein Kochfeld mit integrierter Dunstabsaugung umfassen. Hierbei ist die Dunstabzugsvorrichtung in der Regel unterhalb des Kochfeldes angeordnet. Diese Kombinationsgeräte werden in Küchenmöbeln eingebaut. Hierzu ist es erforderlich ein Gerätegehäuse zu verwenden, in dem die Komponenten des Kochfeldes und der Dunstabzugsvorrichtung aufgenommen werden können.

Die Spanne unterschiedlicher Kochfeldgrößen und Variation von Merkmalen von Kombinationsgeräten, resultiert hierbei in einer Konstruktionskomplexität.

Es ist somit Aufgabe der vorliegenden Erfindung eine Lösung zu schaffen, mittels derer zumindest die Menge an Teilen verringert werden kann.

Erfindungsgemäß wird die Aufgabe gelöst durch ein Kombinationsgerät mit den Merkmalen des Anspruchs 1.

Richtungsangaben, wie beispielsweise oben und unten sowie vorne und hinten beziehen sich soweit nicht anders angegeben auf das Kombinationsgerät und dessen Bestandteile in einem eingebauten Zustand, bei dem das Kochfeld in der Horizontalen liegen. Als Vorderseite wird die Seite bezeichnet, die dem Benutzer zugewandt ist. Die Rückseite ist die Seite, die in der Regel einer Montagewand zugewandt ist. Die Abmessung in der Richtung zwischen Vorderseite und Rückseite wird als Tiefe bezeichnet. Die dazu senkrechte Abmessung in der Horizontalen wird als Breite bezeichnet. Die Abmessung in der Vertikalen wird als Höhe bezeichnet.

Als Gerätegehäuse für ein Kombinationsgerät wird ein Gehäuse bezeichnet, in dem die Komponenten des Kombinationsgerätes, nämlich die Teile der Dunstabzugsvorrichtung, wie beispielsweise Lüfter und Filterelement, sowie zumindest die unteren Teile des Kochfeldes, insbesondere die Kochmodule, aufgenommen werden können. Das Gerätegehäuse weist vorzugsweise eine Kastenform auf, die nach oben offen ist. Erfindungsgemäß umfasst das Gerätegehäuse ein Hauptgehäuse und zwei Seitenteile. Das Hauptgehäuse und die Seitenteile stellen bei der Montage separate Bauteile dar. Das Hauptgehäuse umfasst einen Boden und zwei Seitenwände. Als Boden wird die Fläche des Hauptgehäuses, die im montierten Zustand des Gerätegehäuses und insbesondere im eingebauten Zustand in einem Küchenmöbel die Unterseite des Gerätegehäuses bildet. Die Seitenwände des Hauptgehäuses sind fest mit dem Boden verbunden. Erfindungsgemäß sind der Boden und die Seitenwände einteilig ausgestaltet. Die Seitenwände erstrecken sich im montierten Zustand des Gerätegehäuse, der auch als zusammengebauter Zustand bezeichnet werden kann, senkrecht von dem Boden nach oben. Die Seitenwände liegen an gegenüberliegenden Rändern des Bodens. Hierdurch weist das Hauptgehäuse zwei offene Seiten auf, die sich gegenüber liegen.

Das Gerätegehäuse weist an den beiden offenen Seiten jeweils mindestens einen Verbindungspunkt zum Verbinden mit einem Seitenteil auf. Als Verbindungspunkt wird erfindungsgemäß ein Anschluss oder eine Schnittstelle bezeichnet, über die die Verbindung zwischen dem Hauptgehäuse und dem Seitenteil mittelbar oder unmittelbar erzeugt werden kann. Als mittelbare Verbindung wird hierbei eine Verbindung bezeichnet, bei der die Verbindung über separate Befestigungselemente erfolgt, die an oder in den Verbindungspunkten an oder eingebracht werden können. Die Befestigungselemente können beispielsweise Schrauben sein. Als unmittelbare Verbindung wird eine Verbindung bezeichnet, bei der die Verbindungspunkte mit Verbindungselementen, die an dem Seitenteil vorgesehen sind, zusammenwirken können. In diesem Fall stellen die Verbindungselemente keine separaten Bauteile dar, sondern können beispielsweise Laschen oder Rastelemente sein, die an den Seitenteilen ausgebildet sind.

Der Begriff offene Seite des Hauptgehäuses wird zur besseren Unterscheidung von den Seitenwänden verwendet. An den offenen Seiten sind im montierten Zustand des Gerätegehäuses die Seitenteile des Gerätegehäuses vorgesehen. Zudem kann auch vor oder während der Montage des Gerätegehäuse vorzugsweise zumindest teilweise Material des Hauptgehäuses in den offenen Seiten liegen. Insbesondere können Abbuge oder Abkantungen des Bodens oder der Seitenwände in der offenen Seite liegen.

Durch den erfindungsgemäßen Aufbau können die Seitenteile an dem Hauptgehäuse befestigt werden und so ein zu allen Seiten und nach unten geschlossenes Gerätegehäuse bilden. Insbesondere ist aufgrund der Tatsache, dass die Seitenteile vor der Montage separat zu dem Hauptgehäuse vorliegen und an diesem befestigt werden, das Anbringen unterschiedlicher Seitenteile und damit eine Variierung der Form des Gerätegehäuses auf einfache Art möglich.

Gemäß einer Ausführungsform stellen das Seitenteil Seitenplatten dar. Als Seitenplatten werden ebene Bauteile bezeichnet. Bei dieser Ausführungsform weist das Gerätegehäuse nach dem Zusammenbau eine Kastenform mit geraden Seiten auf. An der Oberkante der Seitenwände und der Seitenplatten kann jeweils eine Leiste vorgesehen sein, die zur Halterung eines Kochfeldgehäuses, das im Folgenden auch als Innenrahmen bezeichnet wird und in dem zumindest die Kochmodule des Kochfeldes aufgenommen sein können, dient.

Gemäß einer weiteren Ausführungsform weist die Seitenplatte im oberen Bereich eine nach außen weisende Ausbuchtung auf, die nach oben und zu dem Hauptgehäuse offen ist. Vorzugsweise ist dabei an dem oberen Ende der Seitenplatte eine über die Seitenplatte nach außen herausstehende Wanne ausgebildet, die nach innen offen ist. Als nach innen offen wird eine Ausbuchtung, insbesondere eine Wanne bezeichnet, die im montierten Zustand des Gerätegehäuses zu dem Hauptgehäuse offen ist. Vorzugsweise bildet die Wanne das obere Ende der Seitenplatte. Indem eine Ausbuchtung oder Wanne im oberen Bereich der Seitenplatte vorgesehen ist, kann in dem Gerätegehäuse ein Innenrahmen mit größerer Breite aufgenommen werden als in einem Gerätegehäuse, bei dem die Seitenteile durch ebene Seitenplatten gebildet werden. Insbesondere liegt dabei der Innenrahmen an dessen seitlichen Bereichen auf dem Boden der Wanne auf. Die Höhe der Wanne entspricht daher vorzugsweise der Höhe des Innenrahmens an dessen seitlichen Rändern.

Gemäß einer weiteren Ausführungsform ist an der Ausbuchtung eine seitliche Verlängerung vorgesehen. Insbesondere ist an der Wanne an dem oberen Ende ein über die Wanne nach außen herausragenden Wannenfortsatz ausgebildet, der nach innen offen ist. Der Wannenfortsatz ragt über die Wanne nach außen hinaus und verlängert diese somit. Die Höhe des Wannenfortsatzes ist vorzugsweise geringer als die Höhe der Wanne. Indem eine Ausbuchtungsverlängerung oder ein Wannenfortsatz im oberen Bereich der Seitenplatte vorgesehen ist, kann in dem Gerätegehäuse ein Innenrahmen mit größerer Breite aufgenommen werden als in einem Gerätegehäuse, bei dem die Seitenteile durch Seitenplatten mit nur den Wannen an den oberen Enden gebildet werden. Insbesondere liegt dabei der Innenrahmen an dessen seitlichen Rändern auf dem Boden der Wanne auf. Insbesondere bei einem Wannenfortsatz, bei dem die Höhe des Wannenfortsatzes geringer ist, als die Höhe der Wanne, an die sich dieser anschließt, kann in dem Gerätegehäuse ein Innenrahmen aufgenommen werden, der an den seitlichen Randbereichen eine geringere Höhe aufweist. Insbesondere kann dabei der Boden des Innenrahmens in dem Bereich, in dem der Innenrahmen eine größere Höhe aufweist auf den Boden der Wanne und der Boden des Innenrahmens in dem seitlichen Randbereich mit geringerer Höhe auf den Boden des Wannenfortsatzes aufgelegt werden.

Gemäß einer Ausführungsform ist ein Verbindungspunkt eine Einschuböffnung für eine Befestigungslasche des Seitenteils zur Vorfixierung des Seitenteils. Insbesondere kann die Einschuböffnung eine T-Form aufweisen. Hierdurch kann eine Befestigungslasche mit eine größeren Abmessung an dem freien Ende durch die Einschuböffnung im Querbereich der Form eingeführt werden und die Lasche wird dann durch Absenken in der Einschuböffnung an dieser gehalten. Die Einschuböffnung kann somit als Referenzpunkt dienen, über den das Seitenteil in einer vorgegebenen Position an dem Hauptgehäuse gehalten beziehungsweise vorfixiert wird. Die endgültige Befestigung des Seitenteils an dem Hauptgehäuse kann dann durch Befestigungselemente, beispielsweise Schrauben erfolgen.

Gemäß einer Ausführungsform weist der Boden des Hauptgehäuses an einer Seitenkante eine nach oben gerichtete Abkantung aufweist und der mindestens eine Verbindungspunkt ist an der nach oben gerichteten Abkantung vorgesehen. Als Abkantung des Bodens wird ein Materialstreifen, bei einem Blechgehäuse, insbesondere ein Blechstreifen bezeichnet, der aus der Ebene des Bodens heraus gebogen ist. Als Seitenkante des Bodens, an dem die nach oben gerichtete Abkantung vorgesehen ist, wird die Kante bezeichnet, die im montierten Zustand des Gerätegehäuses dem Seitenteil zugewandt ist und vorzugsweise an diesem anliegt. In dem eine Abkantung vorgesehen ist und mindestens ein Verbindungspunkt in dieser vorgesehen ist, kann eine feste Verbindung zwischen dem Hauptgehäuse und dem Seitenteil erzeugt werden. Zudem ist das Gerätegehäuse an der Kante, an der die Abkantung vorgesehen ist, durch die Abkantung abgedichtet.

Zusätzlich oder alternativ zu der nach oben gerichteten Abkantung kann mindestens eine Seitenwand an einem seitlichen Rand eine der anderen Seitenwand zugewandte seitliche Abkantung aufweisen und mindestens ein Verbindungspunkt kann an der seitlichen Abkantung vorgesehen sein. Als Abkantung des der Seitenwand wird ein Materialstreifen, bei einem Blechgehäuse, insbesondere ein Blechstreifen bezeichnet, der aus der Ebene der Seitenwand heraus gebogen ist. Der seitliche Rand der Seitenwand ist der Rand der Seitenwand, der im im montierten Zustand des Gerätegehäuses dem Seitenteil zugewandt ist und vorzugsweise an diesem anliegt. Die seitliche Abkantung ist im montierten Zustand des Gerätegehäuses der anderen Seitenwand zugewandt das heißt auf diese gerichtet. In dem eine Abkantung vorgesehen ist und mindestens ein Verbindungspunkt in dieser vorgesehen ist, kann eine feste Verbindung zwischen dem Hauptgehäuse und dem Seitenteil erzeugt werden. Zudem ist das Gerätegehäuse an der Kante, an der die Abkantung vorgesehen ist, durch die Abkantung abgedichtet.

Gemäß einer bevorzugten Ausführungsform besteht das Hauptgehäuse aus einem durchgehenden Blechteil und ist durch Biegen und / oder Kanten hergestellt. An dem Blechteil können für die vorgesehenen Biegestellen oder Kantstellen, wie beispielsweise dem Übergang von Boden zu Seitenwand oder zu der unteren Abkantung Prägungen vorgesehen sein, in denen die Materialstärke des Blechs verringert ist. Hierdurch kann zum einen das Biegen oder Kanten vereinfacht werden und zum anderen kann die korrekte Position der Kanten sichergestellt werden.

Vorteile und Merkmale, die bezüglich des Gerätegehäuses beschrieben werden, gelten - soweit anwendbar - entsprechend für das erfindungsgemäße Kombinationsgerät und den Bausatz, der später beschrieben wird, sowie jeweils umgekehrt.

Vorzugsweise umfasst das Kombinationsgerät ein Kochfeldgehäuse, das in die Oberseite des Gerätegehäuses eingebracht ist. Das Kochfeldgehäuse kann auch als Innenrahmen bezeichnet werden und dient insbesondere zur Aufnahme zumindest der Kochmodule, beispielsweise Induktionsmodule des Kochfeldes. Indem das Kochfeldgehäuse in die Oberseite des Gerätegehäuses eingebracht ist, kann der Vorteil der vorliegenden Erfindung, wonach die Breite zumindest der Oberseite des Gerätegehäuse durch geeignete Wahl der Form der Seitenteile des Gerätegehäuses gezielt eingestellt werden kann, besonders gut genutzt werden.

Zudem wird ein Bausatz zur Herstellung eines Gerätegehäuses eines Kombinationsgerätes beschrieben, das ein Kochfeld und eine Dunstabzugsvorrichtung umfasst. Der Bausatz ist dadurch gekennzeichnet, dass dieser ein Hauptgehäuse mit einem Boden und zwei Seitenwänden und mindestens zwei Seitenteile, die an den offenen Seiten des Hauptgehäuses befestigt werden können, aufweist, die sich in ihrer Form unterscheiden. Indem in dem Bausatz mindestens zwei Seitenteile unterschiedlicher Form enthalten sind, können mit diesem Bausatz Gerätegehäuse mit unterschiedlicher Form gebildet werden. Insbesondere können mit dem Bausatz Gerätegehäuse hergestellt werden, die zumindest an der Oberseite unterschiedliche Breiten aufweisen. Für die unterschiedlichen Gerätegehäuse wird stets das gleiche Hauptgehäuse verwendet. Hierdurch kann die Herstellung vereinfacht werden, da die Lagerung von Bauteilen vereinfacht wird.

An dem Hauptgehäuse sind Verbindungspunkte, wie beispielsweise Einschuböffnungen oder Schraublöcher vorgesehen. Die unterschiedlichen Seitenteile weisen vorzugsweise jeweils Verbindungspunkte auf, die den Verbindungspunkten des Hauptgehäuses entsprechen. Bei einem Verbindungspunkt, der eine Einschuböffnung darstellt, ist an dem Seitenteil vorzugsweise eine Lasche vorgesehen, die in die Einschuböffnung eingebracht werden kann. Die Einschuböffnung wird auch als Ausrichtungsaussparung und die Lasche als Ausrichtungselement bezeichnet.

Gemäß einer bevorzugten Ausführungsform stellt das Hauptgehäuse ein flaches Biegeteil dar. Insbesondere stellt das Hauptgehäuse vor dem Montieren des Gerätegehäuses, beispielsweise während der Lagerung und des Transportes ein flaches Biegeteil dar. Die äußeren Konturen des flachen Biegeteiles sind so geformt, beispielsweise durch Stanzen, dass nach dem Umbiegen oder Abkanten der Seitenwände und gegebenenfalls vorzusehender Abkantungen, das Hauptgehäuse einen Boden, zwei Seitenwände und zwei offene Seiten aufweist.

Die vorliegende Erfindung wird erneut unter Bezugnahme auf die beiliegenden Zeichnungen beschrieben.

Es zeigen:
- Figur 1:: eine schematische Perspektivansicht einer Ausführungsform eines erfindungsgemäßen Kombinationsgerätes;
- Figur 2:: eine schematische Perspektivansicht eines Hauptgehäuses einer ersten Ausführungsform eines erfindungsgemäß verwendeten Gerätegehäuses;
- Figur 3:: eine schematische Frontansicht der ersten Ausführungsform des Gerätegehäuses nach Figur 2;
- Figur 4:: eine schematische Perspektivansicht eines Seitenteils der ersten Ausführungsform des Gerätegehäuses;
- Figur 5:: eine schematische Frontansicht des Hauptgehäuses einer zweiten Ausführungsform des Gerätegehäuses;
- Figur 6:: eine schematische Perspektivansicht eines Seitenteils der zweiten Ausführungsform des Gerätegehäuses;
- Figur 7:: eine schematische Frontansicht des Gerätegehäuse der zweiten Ausführungsform des Gerätegehäuses;
- Figur 8:: eine schematische Frontansicht des Hauptgehäuses einer dritten Ausführungsform des Gerätegehäuses;
- Figur 9:: eine schematische Perspektivansicht eines Seitenteils der dritten Ausführungsform des Gerätegehäuses;
- Figur 10:: eine schematische Frontansicht des Gerätegehäuse der dritten Ausführungsform des Gerätegehäuses;
- Figur 11:: eine schematische Perspektivansicht des Seitenbereichs einer Ausführungsform des Hauptgehäuses;
- Figur 12:: eine schematische Detailansicht einer Ausführungsform der Verbindungspunkte des Hauptgehäuse;
- Figur 13:: eine schematische Detailansicht einer Ausführungsform der Verbindungspunkte des Hauptgehäuse vom inneren des Hauptgehäuses; und
- Figuren 14 bis 16:: schematische Perspektivansichten unterschiedlicher Ausführungsform eines Innengehäuses des erfindungsgemäß verwendeten Gerätegehäuses.

In Figur 1 ist eine Ausführungsform eines erfindungsgemäßen Kombinationsgerätes 1 gezeigt. In dieser Ansicht ist das Kochfeld, das ebenfalls Teil des Kombinationsgerätes 1 ist, nicht gezeigt. Das Kombinationsgerät 1 weist ein Gerätegehäuse 2 auf, von dem in der Figur 1 nur ein Hauptgehäuse 20 gezeigt ist. In dem Hauptgehäuse 20 ist eine Dunstabzugsvorrichtung 5 angeordnet, die einen Lüfter 50 und eine oberhalb des Lüfters 50 angeordnete Filtereinheit 51 aufweist. Auf die Filtereinheit 51 kann ein Kochfeldgehäuse 3 (siehe Figuren 14 bis 16) aufgesetzt werden. Das Kochfeldgehäuse 3 kann zudem zumindest teilweise an der Oberseite des Hauptgehäuses 20, insbesondere an den dort schematisch gezeigten Leisten gehalten werden.

Unter Bezugnahme auf die Figuren 2 bis 4 wird eine erste Ausführungsform eines erfindungsgemäß verwendeten Gerätegehäuses 2 beschrieben. Das Gerätegehäuse 2 besteht aus einem Hauptgehäuse 20 und zwei Seitenteilen 21, von denen in Figur 4 nur eines gezeigt ist. Das Hauptgehäuse 20 weist einen Boden 200 und zwei Seitenwände 201, die sich an gegenüberliegenden Kanten des Bodens 200 nach oben erstrecken. Die weiteren zwei Seiten des kastenförmigen Hauptgehäuses 20 werden als offene Seiten bezeichnet. In der gezeigten Ausführungsform sind diese Seiten bis auf eine untere Abkantung 202 und zwei seitliche Abkantungen 203 offen. An dieser offenen Seite wird das Seitenteil 21, das in der gezeigten Ausführungsform eine Seitenplatte 210 darstellt, angebracht. An dem oberen Rand der Seitenplatte 210 ist eine Leiste 2100 vorgesehen, in der ein Teil des Randes, insbesondere des oberen Randes eines Kochfeldgehäuses 3 gehalten werden kann.

Die zweite Ausführungsform, die in den Figuren 5 bis 7 gezeigt ist, unterscheidet sich von der ersten Ausführungsform lediglich durch die Form des Seitenteils 21. Bei der zweiten Ausführungsform ist das Seitenteil 21 eine Seitenplatte 210 an deren oberen Bereich eine Wanne 211 ausgebildet. Die Wanne 211 erstreckt sich von der Seitenplatte 210 im montierten Zustand des Gerätegehäuses nach außen. Zudem ist die Wanne 211 zu dem Innenraum des Hauptgehäuses 20 offen. Bei dieser Ausführungsform weist das Gerätegehäuse 2 im oberen Bereich eine größere Breite als im unteren Bereich auf. Somit kann in dem oberen Bereich des Gerätegehäuses 2 ein breites Kochfeld und insbesondere ein breiteres Kochfeldgehäuse 3 aufgenommen werden. Auch bei der zweiten Ausführungsform ist in dem oberen Rand des Seitenteils 21, insbesondere in dem oberen Rand der Wanne 211 eine Leiste 2100 vorgesehen, in der ein Teil des Randes, insbesondere des oberen Randes eines Kochfeldgehäuses 3, gehalten werden kann.

Die dritte Ausführungsform, die in den Figuren 8 bis 10 gezeigt ist, unterscheidet sich von der ersten und der zweiten Ausführungsform lediglich durch die Form des Seitenteils 21. Bei der dritten Ausführungsform ist das Seitenteil 21 eine Seitenplatte 210 an deren oberen Bereich eine Wanne 211 mit einem Wannenfortsatz 212 ausgebildet. Als Wannenfortsatz 212 wird hierbei eine Verlängerung der Wanne 211 bezeichnet, die ebenfalls eine Wannenform aufweist. Insbesondere erstreckt sich die Wanne 211 sich von der Seitenplatte 210 im montierten Zustand des Gerätegehäuses 2 nach außen und der Wannenfortsatz 212 erstreckt sich von der Wanne 211 nach außen. Der Wannenfortsatz 212 ist zu dem Innenraum der Wanne 211 offen und die Wanne 211 ist zu dem Innenraum des Hauptgehäuses 20 offen.

In der Ansicht des Hauptgehäuses 20 in Figur 11 ist zu erkennen, das an den Abkantungen 202, 203 des Hauptgehäuses 20, das für alle drei beschriebenen Ausführungsformen gleich ist, Verbindungspunkte 4 vorgesehen sind, die in der gezeigten Ausführungsform Schraublöcher 40 sind. Am unteren Rand der unteren Abkantung 202 sind zudem Ausrichtungsaussparungen 41 vorgesehen. Wie sich aus den Figuren 12 und 13 ergibt, ist an dem jeweiligen Seitenteil 21 ein entsprechendes Ausrichtungselement 42, beispielsweise eine Lasche, an dem unteren Rand vorgesehen, die sich in Richtung des Hauptgehäuses 20 erstreckt. Die Ausrichtungsaussparung 41 weist eine T-Form auf. Das Ausrichtungselement 42 weist an dessen freien Ende eine größeter Breite auf, als an dem Ende, an dem dieses mit dem Seitenteil 21 verbunden ist. Das Ausrichtungselement 42 kann durch die Ausrichtungsaussparung 41 im Querbereich der T-Form eingeführt werden und das Ausrichtungselement 42 kann dann durch Absenken in der Ausrichtungsaussparung 41 an dieser gehalten werden.

In Figuren 14 bis 16 sind drei Ausführungsformen eines Kochfeldgehäuses 3 gezeigt. In der Ausführungsform nach Figur 14 ist das Kochfeldgehäuse 3 insbesondere ein Kochfeldgehäuse 3 für ein Kochfeld mit einer Breite von 60cm. In der Ausführungsform nach Figur 15 ist das Kochfeldgehäuse 3 ein Kochfeldgehäuse 3 für ein Kochfeld mit einer Breite von 80cm. In dieser Ausführungsform weist das Kochfeldgehäuse 3 außer einem Hauptrahmen 30 einen Seitenrahmen 31 auf, der mit dem Hauptrahmen 30 zusammen einen gemeinsamen Aufnahmeraum für das Kochfeld bildet. In der Ausführungsform nach

Figur 16 ist das Kochfeldgehäuse 3 ein Kochfeldgehäuse 3 für ein Kochfeld mit einer Breite von 90cm. In dieser Ausführungsform weist das Kochfeldgehäuse 3 außer dem Hauptrahmen 30 zwei seitliche Verlängerungen 32. Die Verlängerungen 32 weisen eine geringere Höhe als der Hauptrahmen 30 auf.

Die erste Ausführungsform des Kochfeldgehäuses 3 kann vorzugsweise in der ersten Ausführungsform des Gerätegehäuse 2 eingesetzt werden. Die zweite Ausführungsform des Kochfeldgehäuses 3 kann vorzugsweise in der zweiten Ausführungsform des Gerätegehäuse 2 eingesetzt werden. Die dritte Ausführungsform des Kochfeldgehäuses 3 kann vorzugsweise in der dritten Ausführungsform des Gerätegehäuse 2 eingesetzt werden.

Somit wird durch die vorliegende Erfindung eine Lösung für Kombinationsgeräte, insbesondere sogenannte Venting Cooktops geschaffen, die in den Breiten 60, 80 und 90cm geliefert werden. Insbesondere wird ein modulares Konstruktionssystem vorgeschlagen, so dass mit einer minimalen Anzahl an unterschiedlichen Teilen, ein Gerätegehäuse für alle Größen des Kochfeldes geschaffen werden kann. Dies wird erfindungsgemäß erzielt, indem optimierte gemeinsame Teile zusammengebaut werden. Mit der vorliegenden Erfindung können auch Material, Stauraum oder Montageschritte eingespart werden.

Bei dem erfindungsgemäßen Konzept wird insbesondere ein gemeinsames Hauptgehäuse, das auch als gemeinsamer Rahmen bezeichnet werden kann, für jede Größe des Kochfeldes verwendet werden kann und durch zusätzliche Teile auch auf 80 und 90cm Größen vergrößert werden können. Die vorliegende Erfindung erlaubt insbesondere die Verwendung eines gemeinsamen Rahmens für alle Größen von Kombinationsgeräten mit Kochfeldern mit dem zusätzlichen Vorsehen von spezifischen Seitenteilen zur Konfiguration der jeweiligen Größe. Es ist möglich die gleichen Teile für jede Seite zu verwenden.

Die vorliegende Erfindung weist eine Reihe von Vorteilen auf. Insbesondere den modularen Zusammenbau. Der gemeinsame Rahmen erlaubt eine Vereinfachung der Montagelinie. Die Vorrichtungen und Ausstattungen von Arbeitsplätzen kann bis zu der Individualisierung der Größe des Gerätegehäuses durch die entsprechende Seitenwand gleich sein. Zudem ist das Gerätegehäuse beziehungsweise das Kombinationsgerät einfach zu reparieren. Es ist möglich die Seitenteile des Gerätegehäuses abzumontieren, um auf die inneren Teile der Vorrichtung im Fall einer Reparatur Zugriff zu haben. Zudem können Halbfertigprodukte in der gemeinsamen Phase der Montage zu lagern. Beispielsweise kann das Hauptgehäuse als ebenes Biegeteil gelagert werden. Weiterhin bringt die Erfindung eine Verringerung der Komplexität und Einsparungen mit sich. Insbesondere werden die gleichen Seitenteile für jede Seite (links, rechts) verwendet und erlauben eine Reduktion von neuen Teilen. Der gemeinsame Rahmen erlaubt geringere Preise aufgrund eines hohen Einheitsvolumens. Schließlich erlaubt die Vereinfachung des Designs des Gerätegehäuses, insbesondere des Hauptgehäuse, die Lieferung eines nicht-gebogenen Teils, was Verringerung von Logistikkosten mit sich bringt.

### Bezugszeichenliste

- 1: Kombinationsgerät
- 2: Gerätegehäuse
- 20: Hauptgehäuse
- 200: Boden
- 201: Seitenwand
- 202: untere Abkantung
- 203: seitliche Abkantung

- 21: Seitenteil
- 210: Seitenplatte
- 2100: Leiste
- 211: Wanne
- 212: Wannenfortsatz

- 3: Kochfeldgehäuse
- 30: Hauptrahmen
- 31: Seitenrahmen
- 32: Verlängerung

- 4: Verbindungspunkt
- 40: Schraubloch
- 41: Ausrichtungsaussparung
- 42: Ausrichtungselement

- 5: Dunstabzugsvorrichtung
- 50: Lüfter
- 51: Filtereinheit

## Patentansprüche

1. Kombinationsgerät umfassend ein Kochfeld und eine Dunstabzugsvorrichtung (5), wobei das Kombinationsgerät (1) ein Gerätegehäuse (2) aufweist, in dem die Komponenten des Kombinationsgerätes (1), nämlich Teile der Dunstabzugsvorrichtung (5) sowie zumindest die unteren Teile des Kochfeldes aufgenommen werden, wobei das Gerätegehäuse (2) ein Hauptgehäuse (20) und zwei Seitenteile (21) umfasst, **dadurch gekennzeichnet, dass** das Hauptgehäuse (20) einen Boden (200) und zwei Seitenwände (201) umfasst, dass der Boden (200) und die Seitenwände (201) einteilig ausgestaltet sind, dass an den beiden offenen Seiten des Hauptgehäuses (20) jeweils mindestens einen Verbindungspunkt (4) zum Verbinden mit einem Seitenteil (21) aufweist, wobei der Verbindungspunkt ein Anschluss oder eine Schnittstelle bezeichnet, über die die Verbindung zwischen dem Hauptgehäuse und dem Seitenteil mittelbar oder unmittelbar erzeugt werden kann und dass die Seitenteile (21) an dem Hauptgehäuse (20) befestigt werden und so ein zu allen Seiten und nach unten geschlossenes Gerätegehäuse (2) bilden.

2. Kombinationsgerät nach Anspruch 1, **dadurch gekennzeichnet, dass** die Seitenteile (21) Seitenplatten (210) darstellen.

3. Kombinationsgerät nach Anspruch 2, **dadurch gekennzeichnet, dass** an dem oberen Ende der Seitenplatte (210) eine über die Seitenplatte (210) nach außen herausstehende Wanne (211) ausgebildet ist, die nach innen offen ist.

4. Kombinationsgerät nach Anspruch 3, **dadurch gekennzeichnet, dass** an der Wanne (211) an dem oberen Ende ein über die Wanne (211) nach außen herausragenden Wannenfortsatz (212) ausgebildet ist, der nach innen offen ist.

5. Kombinationsgerät nach einem der Ansprüche 1 bis 4, **dadurch gekennzeichnet, dass** ein Verbindungspunkt (4) eine Einschuböffnung (41) für eine Befestigungslasche (42) des Seitenteils (21) zur Vorfixierung des Seitenteils (21) ist.

6. Kombinationsgerät nach einem der Ansprüche 1 bis 5, **dadurch gekennzeichnet, dass** der Boden (200) des Hauptgehäuses (20) an einer Seitenkante eine nach oben gerichteten Abkantung (202) aufweist und der mindestens eine Verbindungspunkt (4) an der nach oben gerichteten Abkantung (202) vorgesehen ist.

7. Kombinationsgerät nach einem der Ansprüche 1 bis 5, **dadurch gekennzeichnet, dass** mindestens eine Seitenwand (201) an einem seitlichen Rand eine der anderen Seitenwand (201) zugewandte seitliche Abkantung (203) aufweist und mindestens ein Verbindungspunkt (4) an der seitlichen Abkantung (203) vorgesehen ist.

8. Kombinationsgerät nach einem der Ansprüche 1 bis 7, **dadurch gekennzeichnet, dass** das Hauptgehäuse (20) aus einem durchgehenden Blechteil besteht und durch Biegen und / oder Kanten hergestellt ist.

9. Kombinationsgerät nach einem der Ansprüche 1 bis 8, **dadurch gekennzeichnet, dass** das Kombinationsgerät (1) ein Kochfeldgehäuse (3) umfasst, das in die Oberseite des Gerätegehäuses (2) eingebracht ist.

## Claims

1. Combination appliance comprising a hob and an extractor apparatus (5), wherein the combination appliance (1) has an appliance housing (2), in which the components of the combination appliance (1), namely parts of the extractor apparatus (5) and at least the lower parts of the hob are accommodated, wherein the appliance housing (2) comprises a main housing (20) and two side parts (21), **characterised in that** the main housing (20) comprises a base (200) and two side walls (201), that the base (200) and the side walls (201) are embodied in one piece, that the appliance housing has at least one connecting point (4) for connection to a side part (21) on the two open sides of the main housing (20) in each case, wherein the connecting point refers to an attachment or an interface by way of which the connection between the main housing and the side part can be generated indirectly or directly and that the side parts (21) are fastened to the main housing (20) and thus form an appliance housing (2) which is closed downwards and on all sides.

2. Combination appliance according to claim 1, **characterised in that** the side parts (21) represent side plates (210).

3. Combination appliance according to claim 2, **characterised in that** a trough (211) which projects outwards beyond the side plate (210) and is open inwards is formed at the upper end of the side plate (210).

4. Combination appliance according to claim 3, **characterised in that** a trough continuation (212) which projects outwards beyond the trough (211) and is open inwards is embodied on the upper edge of the trough (211).

5. Combination appliance according to one of claims 1 to 4, **characterised in that** a connecting point (4) is an insertion opening (41) for a fastening lug (42) of the side part (21) for prefixing the side part (21).

6. Combination appliance according to one of claims 1 to 5, **characterised in that** the base (200) of the main housing (20) has an upwardly directed chamfer (202) on a side edge and the at least one connecting point (4) is provided on the upwardly directed chamfer (202).

7. Combination appliance according to one of claims 1 to 5, **characterised in that** at least one side wall (201) has a lateral chamfer (203) facing the other side wall (201) on a lateral edge and at least one connecting point (4) on the lateral chamfer (203).

8. Combination appliance according to one of claims 1 to 7, **characterised in that** the main housing (20) consists of a continuous sheet metal part and is produced by means of bending and/or chamfering.

9. Combination appliance according to one of claims 1 to 8, **characterised in that** the combination appliance (1) comprises a hob housing (3) which is introduced into the top side of the appliance housing (2).

## Revendications

1. Appareil combiné comprenant une table de cuisson et un dispositif d'extraction de fumées (5), dans lequel l'appareil combiné (1) comprend un boîtier d'appareil (2), dans lequel les composants de l'appareil combiné (1), à savoir des parties du dispositif d'extraction de vapeurs (5) ainsi qu'au moins les parties inférieures de la table de cuisson sont logées,
dans lequel le boîtier d'appareil (2) comprend un boîtier principal (20) et deux parties latérales (21),
**caractérisé en ce que** le boîtier principal (20) comprend un plancher (200) et deux parois latérales (201),
**en ce que** le plancher (200) et les parois latérales (201) sont réalisés d'un seul bloc, **en ce que** le boîtier principal comprend au moins un point de liaison (4) respectif pour connecter une partie latérale (21) au niveau des deux côtés ouverts du boîtier principal (20), le point de liaison (4) désignant un raccordement ou une jonction, par lequel la liaison entre le boîtier principal et la partie latérale peut être réalisée indirectement ou directement, et
**en ce que** les parties latérales (21) sont fixées au boîtier principal (20) et forment ainsi un boîtier d'appareil (2) fermé de tous les côtés et par le dessous.

2. Appareil combiné selon la revendication 1, **caractérisé en ce que** les parties latérales (21) sont des plaques latérales (210).

3. Appareil combiné selon la revendication 2, **caractérisé en ce qu'**une cuvette saillant vers l'extérieur (211) au-delà de la plaque latérale (210) est formée au niveau de l'extrémité supérieure de la plaque latérale (210), qui est ouverte vers l'intérieur.

4. Appareil combiné selon la revendication 3, **caractérisé en ce qu'**une extension de cuvette (212) saillant vers l'extérieur au-delà de la cuvette (211) est formée au niveau de l'extrémité supérieure de la cuvette (211), qui est ouverte vers l'intérieur.

5. Appareil combiné selon l'une des revendications 1 à 4, **caractérisé en ce qu'**un point de liaison (4) est une ouverture d'insertion (41) pour une languette de fixation (42) de la partie latérale (21) pour une préfixation de la partie latérale (21).

6. Appareil combiné selon l'une des revendications 1 à 5, **caractérisé en ce que** le plancher (200) du boîtier principal (20) comprend une pliure (202) orientée vers le haut au niveau d'une bordure latérale et l'au moins un point de liaison (4) est agencé au niveau de la pliure (202) orientée vers le haut.

7. Appareil combiné selon l'une des revendications 1 à 5, **caractérisé en ce que** l'au moins une paroi latérale (201) comprend une pliure (203) latérale orientée vers l'autre paroi latérale (201) au niveau d'un bord latéral et l'au moins un point de liaison (4) est agencé au niveau de la pliure latérale (203).

8. Appareil combiné selon l'une des revendications 1 à 7, **caractérisé en ce que** le boîtier principal (20) est constitué d'une pièce de tôle continue et est fabriqué par pliage et/ou repliement des bords.

9. Appareil combiné selon l'une des revendications 1 à 8, **caractérisé en ce que** l'appareil combiné (1) comprend un boîtier de table de cuisson (3), qui est inséré dans le côté supérieur du boîtier d'appareil (2).
